# EUROPÄISCHE PATENTSCHRIFT

(11) **EP 3 485 750 B1**
(45) Veröffentlichungstag und Bekanntmachung des Hinweises auf die Patenterteilung: **21.10.2020**
(21) Anmeldenummer: 18206456.8
(22) Anmeldetag: 15.11.2018
(51) Int. Cl.: A41D 13/015, A41D 13/05, A41D 31/28, A63B 71/08, A63B 71/12

(54) **STRUKTURBAUTEIL FÜR DEN SCHUTZ UND/ODER DIE UNTERSTÜTZUNG EINER KÖRPERPARTIE**
STRUCTURAL COMPONENT FOR PROTECTING AND/OR SUPPORTING A BODY PART
COMPOSANT STRUCTURAL POUR LA PROTECTION ET / OU LE SUPPORT D'UNE PARTIE DU CORPS

(30) Priorität: 17.11.2017 DE 102017127176
(43) Veröffentlichungstag der Anmeldung: 22.05.2019
(73) Patentinhaber: Rahm Zentrum für Gesundheit GmbH, 53842 Troisdorf (DE)
(72) Erfinder: Dick, André, 51149 Köln (DE); Reinhard, Maximilian, 56579 Rengsdorf (DE); Klasen, Lutz, 53639 Königswinter (DE)
(74) Vertreter: Wagner Albiger & Partner Patentanwälte mbB

(56) Entgegenhaltungen:
- EP-A2- 2 196 173
- EP-B1- 1 588 636
- DE-U1- 8 323 662
- US-A- 3 999 220

## Beschreibung

Die Erfindung betrifft ein Strukturbauteil für den Schutz und/oder die Unterstützung einer Körperpartie, umfassend eine der Körperpartie zugewandte flexibel verformbare Innenschicht und eine formstabile Außenschicht nach dem Oberbegriff des Patentanspruches 1.

Derartige Strukturbauteile sind vielfältig bekannt und dienen beispielsweise als an die zu unterstützende Körperpartie angepasste Manschette einer Orthese oder auch als Protektor für den Schutz einer Körperpartie zum Beispiel bei bestimmten Sportarten.

Die der Körperpartie zugewandte flexibel verformbare Innenschicht ist dabei üblicherweise elastisch nachgiebig als Polster ausgeführt und häufig mit einem hautsympathischen Überzug auf der Kontaktfläche zur Körperpartie versehen, während die Außenschicht formstabil bis starr ausgebildet und an die zu schützende und/oder unterstützende Körperpartie angepasst ist und als Widerlager sowie zum Angriff von Befestigungsmitteln, wie Spanngurten und dergleichen dient.

Problematisch bei derartigen Strukturbauteilen ist es, dass diese aufgrund des wünschenswert engen und häufig großflächigen Kontakt zur zu schützenden und/oder zu unterstützenden Körperpartie als unangenehm schweißtreibend empfunden werden, da sie einer Wärmeabführung insbesondere bei körperlicher Betätigung entgegenstehen. Es sind daher bereits Versuche unternommen worden, derartige Strukturbauteile zu kühlen, was jedoch eine entsprechende Energieversorgung mit entsprechendem Mehraufwand bedingt oder aber nur über kurze Zeiträume sichergestellt werden kann. Dies erscheint verbesserungswürdig.

Aus der EP 1588 636 B1 ist ein Schutzprotektor, speziell für Sportbekleidung bekannt, der einen mindestens drei Schichten umfassenden Aufbau besitzt. Eine dämpfende Mittelschicht ist gitterartig aufgebaut, während die äußere Schutzschicht hutzenartige Lufteintritts- und Luftaustrittöffnungen aufweist. In Verbindung mit einer luftdurchlässigen Unterschicht kann insoweit ein Luftstrom durch den gesamten Schutzprotektor hindurch auf die Körperoberfläche einer Person geleitet und von dort auch abgeführt werden, was den Klimakomfort verbessern soll. Eine solche Zwangsbelüftung benötigt entsprechende Luftdruckunterschiede an den Lufteintritts- und Luftaustrittsöffnungen und eignet sich von daher z.B. für Motorradbekleidung, ist aber bei nur geringem Druckunterschied, z.B. bei fehlendem Fahrtwind weitgehend wirkungslos und lässt sich z.B. nicht auf Manschetten oder Orthesen übertragen. Bei zu starken Luftsruckunterschieden und kühlen Umgebungstemperaturen kann der sich entwickelnde Luftaustausch auch unangenehm empfunden werden.

Die WO 2014/111433 A1 beschreibt ebenfalls ein mindestens drei Schichten umfassendes Polstermaterial z.B. für Radhosen, umfassend ein gitterartiges Polstermaterial in einem insgesamt luftdurchlässigen Verbund. Eine formstabile stützende Manschette oder Orthese bzw. ein Protektor ist mit diesem Material nicht herstellbar.

Die EP 2 740 375 B1 offenbart einen Körperprotektor mit durchgängig zwischen Unter- und Oberseite verlaufenden Belüftungskanälen, in die ein Ventil zur Verhinderung eines Flüssigkeitseintrittes einsetzbar ist.

Aufgabe der Erfindung ist es, ein Strukturbauteil der eingangs genannten Art vorzuschlagen, welches ohne externe Energieversorgung selbsttätig über eine integrierte bzw. implementierte Kühlfunktion verfügt, die keinen zeitlichen Beschränkungen der Wirksamkeit unterliegt.

Zur Lösung der gestellten Aufgabe wird erfindungsgemäß ein Strukturbauteil gemäß den Merkmalen des Patentanspruchs 1 vorgeschlagen.

Vorteilhafte Ausgestaltungen und Weiterbildungen der Erfindung sind Gegenstand der abhängigen Ansprüche.

Im Rahmen der Erfindung wird vorgeschlagen, die Innen- und Außenschicht des erfindungsgemäßen Strukturbauteiles randseitig zu verbinden oder jeweils als geschlossene Schicht auszubilden, so dass ein luftgefüllter Hohlraum innerhalb des Strukturbauteiles ausgebildet wird, welcher von der Innenschicht, der Außenschicht sowie ggf. deren randseitiger Verbindung begrenzt wird, dergestalt, dass die Innenschicht und die Außenschicht gemeinsam den luftgefüllten Hohlraum umschließen. Innerhalb dieses Hohlraumes wird eine Vielzahl elastisch verformbaren Stützelemente angeordnet, die den Hohlraum zwischen Innen- und Außenschicht aufrechterhalten und aufgrund ihrer elastischen Verformbarkeit eine entsprechende elastisch rückstellende Verformung der Innenschicht gegenüber der als Widerlager dienenden starren bzw. formstabilen Außenschicht ermöglichen. Darüber hinaus sind die Stützelemente in Form von Stegen integral einstückig mit der Innen- und Außenschicht hergestellt und weisen eine Vielzahl von Luftdurchgangsöffnungen auf, so dass sie eine Vielzahl von miteinander kommunizierenden benachbarten Zellen bilden, die gemeinsam den luftgefüllten Hohlraum bilden und der Hohlraum mit der Atmosphäre über mindestens eine gemeinsame Be- und Entlüftungsöffnung oder jeweils mindestens eine separate Belüftungs- und Entlüftungsöffnung kommuniziert, die die mit einem Ventil versehen sind. Insoweit sind zwischen den einzelnen Stützelementen, die beispielsweise diskret ausgebildet sein können, Luftdurchgangsöffnungen ausgebildet, sodass bei einer elastischen Verformung der Innenschicht und/oder der Stützelemente die im Hohlraum vorhandene Luft vorübergehend verdrängt werden und in andere Bereiche des Hohlraumes ausweichen kann. Bei einer elastischen Verformung dienen die Innenschicht und/oder die Stützelemente als Pumpkörper und Pumpen das Luftvolumen von einer Zelle in die benachbarte Zelle, wodurch unter Einschluss der Be- und Entlüftungsöffnung(en) ein Luftaustausch mit der Umgebung bzw. Atmosphäre aufgebaut wird. Dazu ist an mindestens einer geeigneten Position, vorzugsweise im Bereich der Außenschicht, mindestens eine Be- und Entlüftungsöffnung vorgesehen, über die der luftgefüllte Hohlraum mit der umgebenden Atmosphäre kommuniziert, so dass ein Luftaustausch zwischen Hohlraum und umgebender Atmosphäre stattfinden kann.

Nach einem Vorschlag der Erfindung kommuniziert der Hohlraum über mindestens eine gemeinsame Be- und Entlüftungsöffnung vorzugsweise im Bereich der Außenschicht mit der Umgebung. Zur Steuerung des Luft- bzw. Gasaustausches ist die mindestens eine gemeinsame Be- und Entlüftungsöffnung mit einem Zweiwegeventil ausgestattet.

Alternativ schlägt die Erfindung vor, jeweils mindestens eine separate Belüftungsöffnung und mindestens eine separate Entlüftungsöffnung vorzusehen, die demgemäß den Luftaustausch nur in einer Richtung ermöglichen. Dies wird durch Anordnung von entsprechend in Bezug auf ihre Durchlass- bzw. Sperrrichtung orientierten Einwegeventilen im Bereich der Be- und Entlüftungsöffnung(en) bewirkt.

Auf diese Weise können die örtlichen Luftvolumina innerhalb des Hohlraumes des erfindungsgemäßen Strukturbauteiles zum Beispiel durch Kontraktion der an der Innenschicht anliegenden Muskulatur verlagert bzw. umgewälzt werden, wodurch die von diesen Luftvolumina aufgenommene Wärmeenergie der Körperpartie ebenfalls verlagert und durch Luftaustausch durch die mindestens eine Be- und Entlüftungsöffnung abgeführt wird, was zu einem den Tragekomfort erheblich erhöhenden Kühleffekt führt.

Die Stützelemente des erfindungsgemäßen Strukturbauteiles dienen dabei nicht nur als Abstandshalter zwischen der Innen- und Außenschicht, sondern auch als Aktoren, deren Bewegung bei elastischer Verformung die entsprechenden angrenzenden Luftvolumina innerhalb der Zellen des Hohlraumes nach Art einer Verdrängerpumpe verlagert.

Nach einem Vorschlag der Erfindung ist der Hohlraum in mehrere Zonen unterteilt, die unabhängig voneinander mit der Atmosphäre über jeweils mindestens eine gemeinsame Be- und Entlüftungsöffnung oder jeweils mindestens eine separate Belüftungs- und Entlüftungsöffnung kommunizieren, die mit einem Ventil (14, 15) versehen sind. Damit ist es gezielt möglich, Bereiche oder Zonen innerhalb des Hohlraumes zu definieren, die z.B. stärker durchlüftet werden, wohingegen andere Zonen oder Bereiche schwächer oder gar nicht durchlüftet werden. Dies lasst sich über die Anzahl und Querschnitte sowie Ventilcharakteristik in den einzelnen Zonen beliebig beeinflussen.

Nach einem weiteren Vorschlag der Erfindung können die Stützelemente in einem additiven Verfahren aus mindestens einem Kunststoffmaterial gebildet sein, wozu insbesondere die Schmelzschichtung in einem 3-D Drucker als geeignet angesehen wird.

Im Rahmen der Erfindung kann auch vorgesehen sein, entweder die Innenschicht oder die Außenschicht integral und gemeinsam mit den Stützelementen in einem solchen additiven Verfahren auszubilden oder sowohl die Innenschicht als auch die Außenschicht gemeinsam mit den Stützelementen integral in einem solchen additiven Verfahren, zum Beispiel dem bereits genannten 3-D Druck auszubilden, und zwar entweder aus gleichen oder unterschiedlichen Kunststoffen.

Die Herstellung erfolgt vorzugsweise aus für den 3-D Druck geeigneten Kunststoffen oder auch Formwachsen. Beispiele geeigneter Kunststoffe umfassen thermoplastische Kunststoffe, wie Polyethylen, Polypropylen, Polylactid, Acrylbutadienstyrol und Polyethylenterephthalat sowie thermoplastische Elastomere, jeweils einzeln oder in Multimaterialkombinationen. Auch können entsprechende Gradientenmaterialien zum Aufbau oder als Oberflächenbeschichtung der Innenschicht, Außenschicht und/oder den Stützelementen zur Anwendung kommen. Die jeweilige Ausformung erfolgt insbesondere unter Zugrundelegung eines Digitalscans oder einer digitalisierten Abformung der zu schützenden und/oder zu unterstützenden Körperpartie.

Durch eine solche Ausgestaltung des erfindungsgemäßen Strukturbauteils wird eine besonders effektive und für den Träger angenehme Kühlleistung erreicht, da bei Verformung der Innenschicht und/oder der Stützelemente eine Pumpwirkung auf das im Hohlraum befindliche und erwärmte Luftvolumen ausgeübt wird, welche über die vorhandenen Be- und Entlüftungsöffnungen zu einem zwangsweisen und selbsttätigen Luftaustausch des im Hohlraum befindlichen Volumens gegenüber der Atmosphäre führt, ggf. sogar in unterschiedlichen Zonen in unterschiedlicher Intensität. Mit der über die Entlüftungsöffnung ausströmenden Luft wird jeweils auch die aufgenommene Wärmeenergie an die Umgebung abgeführt und es strömt frische, kühlere Luft aus der Atmosphäre in den Hohlraum über die Belüftungsöffnung ein. Eine solche Pumpwirkung lässt sich beispielsweise durch Kontraktion der anliegenden Muskulatur an der Innenschicht selbsttätig und fortlaufend über die gesamte Dauer der Nutzung des erfindungsgemäßen Strukturbauteils bewirken und aufrechterhalten.

Nach einem weiteren Vorschlag der Erfindung ist vorgesehen, die Ventile der Be- und Entlüftungsöffnungen jeweils mit einer zugeordneten, manuell betätigbaren Absperreinrichtung zu versehen, mittels derer ein Luftdurchgang durch das jeweilige Ventil auch in Durchlaßrichtung verhinderbar ist. Auf diese Weise kann bewusst ein Luftaustausch zwischen dem luftgefüllten Hohlraum und der Atmosphäre mit dem damit verbundenen Wärmeabtransport verhindert werden. Somit kann z.B. bei sehr niedrigen Umgebungstemperaturen die solchermaßen im Hohlraum eingeschlossene Luft auch als Wärmeisolator verwendet werden und die anliegende Körperpartie vor Wärmeverlust effektiv schützen. Nach Aufhebung der Sperrwirkung der Absperreinrichtung steht die Kühlfunktion unmittelbar wieder zur Verfügung.

Die Außenschicht des erfindungsgemäßen Strukturbauteiles kann aus einem geeigneten formstabilen bis starren Kunststoff, gegebenenfalls auch faserverstärkt hergestellt werden. Die erfindungsgemäß vorgesehenen Stützelemente sind in wenigstens einer Raumrichtung komprimierbar, was sowohl durch entsprechende Formgebung als auch durch die getroffene Materialauswahl oder eine Kombination derselben vorgegeben werden kann. Die gewünschte Ausbildung der Luftdurchgangsöffnungen kann entweder durch geeignete Beanstandung einzelner diskreter Stützelemente voneinander oder durch gezieltes Einbringen von Luftdurchgangsöffnungen in die Stützelementestruktur beim Erstellen derselben in einem additiven Verfahren bewirkt werden.

Die Außenschicht des erfindungsgemäßen Strukturbauteiles kann zur Erzielung der gewünschten Formstabilität eine größere Schichtdicke als die Innenschicht aufweisen. Zusätzlich oder alternativ kann die Innenschicht auch aus einem weichelastischen Kunststoffmaterial, zum Beispiel einem thermoplastischen Elastomer und die Außenschicht aus einem demgegenüber härteren Kunststoffmaterial, zum Beispiel ABS, hergestellt sein, um der Außenschicht die gewünschte Formstabilität und der Innenschicht die gewünschte flexible Verformbarkeit zu verleihen.

Die Stützelemente können aufgrund ihrer Herstellung in einem additiven Verfahren in allen Raumrichtungen variabel gestaltet werden, zum Beispiel bereichsweise unterschiedlich gestaltet und/oder orientiert und/oder dimensioniert sein, um bereichsweise unterschiedliche Elastizitäten auszubilden und/oder den Luftstrom innerhalb des Hohlraumes gezielt hinsichtlich Größe und Richtung zu beeinflussen. Mittels der Stützelemente können auch Mehrkammersysteme innerhalb des Hohlraumes gebildet werden.

Ferner können die Stützelemente auch bereichsweise aus unterschiedlich elastischen Kunststoffen hergestellt sein.

Neben der Beeinflussung des Luftstromes innerhalb des Hohlraumes dient diese bereichsweise unterschiedliche Gestaltung der Stützelemente auch dazu, voneinander verschiedene Stabilitätseigenschaften bezogen auf einen Bereich oder eine Raumrichtung zu erzeugen, um zum Beispiel Bewegungsrichtungen der zugeordneten Körperpartie zu lenken, eine Entlastung oder Stützung bestimmter Bereiche durch erhöhte Elastizität oder erhöhte Formstabilität herbeizuführen oder auch die gezielte Freigabe oder Sperrung von Bewegungsrichtungen zu erzielen. Durch das im Rahmen der Erfindung verwendete Additive Herstellungsverfahren bieten sich dem Fachmann vielfältigste Gestaltungsfreiheiten.

Der Luftaustausch und der dadurch hervorgerufene Wärmeabtransport bewirkt eine passive Kühlung des erfindungsgemäßen Strukturbauteils, welche durch möglichst dünnwandige Ausführung der inneren Wandstärken, d. h. der Wandstärken der Innenschicht und/oder der Stützelemente weiter gesteigert werden kann.

Das erfindungsgemäße Strukturbauteil kann beispielsweise als Prothesenschaft, Liner, für umgreifende Konstruktionen, Anlageflächen und Manschetten von orthopädischen Hilfsmitteln und Orthesen, für Epithesen, wie Silikonversorgungen bzw. Kosmetikversorgungen, für Sportprotektoren und für orthopädische Schuhe, für Schutzwesten, Arbeitsschutzprotektoren und dergleichen mehr verwendet werden.

Ein Ausführungsbeispiel eines erfindungsgemäßen Strukturbauteils ist in der Zeichnung dargestellt. Es zeigen:
- Figur 1: eine Ansicht eines Strukturbauteils gemäß der Erfindung;
- Figur 2: in perspektivischer vergrößerter Darstellung einen Schnitt durch das Strukturbauteil gemäß Figur 1;
- Figur 3: die Darstellung gemäß Figur 2 mit einer teilweise transparenten Außenschicht;
- Figur 4: eine weitere Schnittdarstellung des Strukturbauteils in vergrößertem Maßstab.

Aus der Figur 1 ist ein Strukturbauteil 1 in Form eines Prothesenschaftes ersichtlich, welches vollständig aus einem geeigneten Kunststoffmaterial durch Schmelzschichtung in einem 3-D Drucker anhand eines digitalisierten Modells einer Körperpartie eines Patienten hergestellt worden ist.

Wie auch aus den Schnittdarstellungen gemäß Figur 2 bis 4 ersichtlich, umfasst das Strukturbauteil 1 eine der hier nicht dargestellten Körperpartie zugewandte flexibel verformbare Innenschicht 12 und eine die Außenoberfläche des Strukturbauteils 1 bildende Außenschicht 10, zwischen denen Stützelemente 11 in einer regelmäßigen, rastermäßigen Anordnung verlaufen. Die Stützelemente 11 sind in Form von Stegen integral durch den angewandten 3-D Druck hergestellt und weisen eine Vielzahl von Luftdurchgangsöffnungen 110 auf, sodass sie eine Vielzahl von miteinander kommunizierenden benachbarten Zellen bilden, die gemeinsam einen zusammenhängenden Hohlraum 13 zwischen der Innenschicht 12 und der Außenschicht 10 definieren, welcher luftgefüllt ist.

Aufgrund der Materialauswahl aus einem im Schmelzschichtverfahren verarbeitbaren thermoplastischen Kunststoff, der geometrischen Anordnung und der dünnen Wandstärke sind die einzelnen Stützelemente 11 elastisch verformbar, etwa bei Ausübung von Druckkräften ausgehend von der Innenschicht 12 in Richtung auf die Außenschicht 10.

Wie insbesondere aus der Darstellung gemäß Figur 4 ersichtlich, ist darüber hinaus die Außenschicht 10 in einer wesentlich größeren Materialstärke D ausgeführt als die Innenschicht 12 mit der deutlich verringerten Materialstärke d. Dies führt dazu, dass auch die Innenschicht flexibel verformbar ist, wohingegen die Außenschicht 10 formstabil und starr ausgebildet ist.

Demzufolge sind die Innenschicht 12 sowie die hieran anschließende und ebenfalls eine Schicht ausbildende Lage der Stützelemente 11 elastisch verformbar, insbesondere gegenüber von der Innenschicht 12 in Richtung auf die Außenschicht 10 gerichteten Kräften in wenigstens einer Raumrichtung. Derartige Kräfte treten beispielsweise durch Kontraktion der anliegenden Muskulatur der Körperpartie auf, an der das Strukturbauteil 1 mit seiner Innenschicht 12 anliegt.

Darüber hinaus verfügt das Strukturbauteil 1 über mindestens eine Belüftungsöffnung, in die ein Einwegeventil 14 eingesetzt ist, welches einen Zustrom von Luft aus der Umgebung in den Hohlraum 13 gestattet und in entgegengesetzter Richtung blockiert. Ferner ist mindestens eine Entlüftungsöffnung vorgesehen, in die ein Einwegeventil 15 eingesetzt ist, welches das Ausströmen von Luft aus dem Hohlraum 13 in die Umgebung des Strukturbauteils 1 ermöglicht und in entgegengesetzter Richtung blockiert.

Sofern ein solches Strukturbauteil 1 an eine Körperpartie angesetzt wird, ergibt sich durch die wechselnde Be- und Entlastung sowie durch Muskelkontraktionen eine stetige elastische Verformung der Innenschicht 12 und der angrenzenden Stützelemente 11 gegenüber der starren Außenschicht 10, die sich aufgrund der elastischen Materialeigenschaften bei Entlastung wieder zurückstellt. Diese elastische Verformung und Rückstellung ruft innerhalb des luftgefüllten Hohlraumes 11 infolge der Vielzahl miteinander kommunizierender Luftdurchtrittsöffnungen 110 eine stetige Pumpwirkung auf das Luftvolumen innerhalb des Hohlraumes 11 hervor, wobei verdrängtes Luftvolumen über die Entlüftungsöffnung mit Einwegeventil 15 an die umgebende Atmosphäre abgegeben wird und entsprechendes Luftvolumen über die Belüftungsöffnung mit Einwegeventil 14 aus der umgebenden Atmosphäre nachströmt. Dies bewirkt einen stetigen Luftaustausch innerhalb des Hohlraumes 13 des Strukturbauteils 1, wodurch die in der Luftfüllung des Hohlraumes 13 aufgenommene Wärmeenergie bei jeder Pumpbewegung und dadurch hervorgerufenen Gas- bzw. Luftaustausch an die umgebende Atmosphäre abgegeben wird.

Somit erreicht das beschriebene Strukturbauteil 1 allein durch bestimmungsgemäßen Gebrauch an der zu schützenden und/oder zu unterstützenden Körperpartie eine stetige passive Kühlung durch Abfuhr der aufgenommenen Wärme ohne externe Energieversorgung und während der gesamten Gebrauchsdauer.

Der Tragekomfort eines solchen Strukturbauteils 1 wird dadurch enorm gesteigert.

Es versteht sich, dass die räumliche Gestaltung des Strukturbauteils 1 sowie der Stützelemente 11 nicht auf das dargestellte Ausführungsbeispiel beschränkt ist sondern vom Fachmann je nach Anwendungsfall ausgewählt und abgewandelt werden kann. Aufgrund der Herstellung in einem additiven Verfahren lässt sich die Geometrie in weiten Grenzen beeinflussen.

## Patentansprüche

1. Strukturbauteil (1) für den Schutz und/oder die Unterstützung einer Körperpartie, umfassend eine der Körperpartie zugewandte flexibel verformbare Innenschicht (12) und eine formstabile Außenschicht (10), wobei die Innen- und Außenschicht (12, 10) einen luftgefüllten Hohlraum (13) umschließen, der über mindestens eine Be- und Entlüftungsöffnung mit der Umgebung kommuniziert und innerhalb des Hohlraumes (13) eine Vielzahl elastisch verformbarer Stützelemente (11) angeordnet sind, **dadurch gekennzeichnet, dass** die Stützelemente (11) integral einstückig mit der Außen- und Innenschicht (10, 12) hergestellt sind und eine Vielzahl von Luftdurchgangsöffnungen (110) aufweisen, so dass sie eine Vielzahl von miteinander kommunizierenden benachbarten Zellen ausbilden, die gemeinsam den luftgefüllten Hohlraum (13) bilden und der Hohlraum (13) mit der Atmosphäre über mindestens eine gemeinsame Be- und Entlüftungsöffnung oder jeweils mindestens eine separate Belüftungs- und Entlüftungsöffnung kommuniziert, die mit einem Ventil (14, 15) versehen sind.

2. Strukturbauteil (1) nach Anspruch 1, **dadurch gekennzeichnet, dass** der Hohlraum (13) in mehrere Zonen unterteilt ist, die unabhängig voneinander mit der Atmosphäre über mindestens eine gemeinsame Be- und Entlüftungsöffnung oder jeweils mindestens eine separate Belüftungs- und Entlüftungsöffnung kommunizieren, die mit einem Ventil (14, 15) versehen sind.

3. Strukturbauteil (1) nach Anspruch 1 oder 2, **dadurch gekennzeichnet, dass** die Innenschicht (12), die Stützelemente (11) und die Außenschicht (10) in einem additiven Verfahren aus mindestens einem Kunststoffmaterial gebildet sind.

4. Strukturbauteil (1) nach Anspruch 3, **dadurch gekennzeichnet, dass** das Kunststoffmaterial in einem 3D-Drucker durch Schmelzschichtung zur Ausbildung zumindest der Stützelemente (11) verarbeitet ist.

5. Strukturbauteil (1) nach Anspruch einem der Ansprüche 1 bis 4, **dadurch gekennzeichnet, dass** jedes Ventil (14, 15) mit einer Absperreinrichtung ausgebildet ist, mittels derer ein Luftdurchgang durch das Ventil verhinderbar ist.

6. Strukturbauteil (1) nach einem der Ansprüche 1 bis 5, **dadurch gekennzeichnet, dass** die Außenschicht (10) eine größere Dicke (D) als die Innenschicht (12) aufweist.

7. Strukturbauteil (1) nach einem der Ansprüche 1 bis 6, **dadurch gekennzeichnet, dass** die Innenschicht (12) aus einem weichelastischen Kunststoffmaterial und die Außenschicht (10) aus einem demgegenüber härteren Kunststoffmaterial hergestellt ist.

8. Strukturbauteil (1) nach einem der Ansprüche 1 bis 7, **dadurch gekennzeichnet, dass** die Stützelemente (11) bereichsweise unterschiedlich gestaltet und/oder bereichsweise unterschiedlich elastisch ausgebildet sind.

9. Verwendung eines Strukturbauteiles (1) gemäß einem der vorangehenden Ansprüche als Prothesenschaft, Liner, Orthesenteil oder Sportprotektor.

## Claims

1. A structural component (1) for protecting and/or supporting a body part, comprising a flexible deformable inner layer (12) facing the body part and a dimensionally stable outer layer (10), wherein the inner and outer layer (12, 10) enclose an air-filled cavity (13), which communicates with the environment via at least one ventilation opening and a plurality of elastic deformable support elements (11) are arranged within the hollow space (13), **characterized in that** the support elements (11) are produced integrally in one piece with the outer and inner layer (10, 12) and have a plurality of air passage openings (110), so that they form a plurality of adjacent cells communicating with one another, which jointly form the air-filled cavity (13) and the cavity (13) communicates with the atmosphere via at least one joint ventilation opening or in each case a separate ventilation opening, which are provided with a valve (14, 15).

2. The structural component (1) according to claim 1, **characterized in that** the cavity (13) is divided into several zones, which communicate independently from one another with the atmosphere via at least one joint ventilation opening or in each case at least a separate ventilation opening, which are provided with a valve (14, 15).

3. The structural component (1) according to claim 1 or 2, **characterized in that** the inner layer (12), the support elements (11) and the outer layer (10) are formed in an additive process by at least one plastic material.

4. The structural component (1) according to claim 3, **characterized in that** the plastic material is processed in a 3D printer by fused deposition modeling for the configuration of at least the support elements (11).

5. The structural component (1) according to any of claims 1 to 4, **characterized in that** each valve (14, 15) is configured with a blocking device by means of which an air passage through the valve is preventable.

6. The structural component (1) according to any of claims 1 to 5, **characterized in that** the outer layer (10) has a greater thickness (D) than the inner layer (12).

7. The structural component (1) according to any of claims 1 to 6, **characterized in that** the inner layer (12) is produced by a soft elastic plastic material and the outer layer (10) is produced by a plastic material that is harder.

8. The structural component (1) according to any of claims 1 to 7, **characterized in that** the support elements (11) are variably configured in certain places and/or variably elastically configured in certain places.

9. The use of a structural component (1) according to any of the preceding claims as a prosthetic shaft, liner, orthosis part or sport protector.

## Revendications

1. Composant structural (1) pour la protection et/ou le support d'une partie du corps, comprenant une couche intérieure (12) déformable de manière flexible tournée vers la partie du corps et une couche extérieure (10) indéformable, dans lequel les couches intérieure et extérieure (12, 10) entourent une cavité (13) remplie d'air, qui communique avec l'environnement par l'intermédiaire d'au moins une ouverture de ventilation et d'aération et une pluralité d'éléments d'appui (11) déformables élastiquement sont disposés à l'intérieur de la cavité (13), **caractérisé en ce que** les éléments d'appui (11) sont fabriqués d'une seule pièce avec les couches extérieure et intérieure (10, 12) et présentent une pluralité d'ouvertures de passage d'air (110), de sorte qu'ils réalisent une pluralité de cellules voisines communiquant les unes avec les autres, qui forment conjointement la cavité (13) remplie d'air et la cavité (13) communique avec l'atmosphère par l'intermédiaire d'au moins une ouverture de ventilation et d'aération commune ou respectivement d'au moins une ouverture de ventilation et d'aération séparée, qui sont pourvues d'une soupape (14, 15).

2. Composant structural (1) selon la revendication 1, **caractérisé en ce que** la cavité (13) est divisée en plusieurs zones, qui communiquent indépendamment les unes des autres avec l'atmosphère par l'intermédiaire d'au moins une ouverture de ventilation et d'aération commune ou respectivement d'au moins une ouverture de ventilation et d'aération séparée, qui sont pourvues d'une soupape (14, 15).

3. Composant structural (1) selon la revendication 1 ou 2, **caractérisé en ce que** la couche intérieure (12), les éléments d'appui (11) et la couche extérieure (10) sont formés au cours d'un procédé additif à partir d'au moins une matière plastique.

4. Composant structural (1) selon la revendication 3, **caractérisé en ce que** la matière plastique est traitée dans une imprimante 3D par dépôt de fil fondu pour la réalisation au moins des éléments d'appui (11).

5. Composant structural (1) selon l'une quelconque des revendications 1 à 4, **caractérisé en ce que** chaque soupape (14, 15) est réalisée avec un dispositif d'arrêt au moyen duquel un passage d'air à travers la soupape peut être empêché.

6. Composant structural (1) selon l'une quelconque des revendications 1 à 5, **caractérisé en ce que** la couche extérieure (10) présente une épaisseur (D) plus grande que la couche intérieure (12).

7. Composant structural (1) selon l'une quelconque des revendications 1 à 6, **caractérisé en ce que** la couche intérieure (12) est fabriquée à partir d'une matière plastique élastique souple et la couche extérieure (10) à partir d'une matière plastique plus dure par rapport à celle-ci.

8. Composant structural (1) selon l'une quelconque des revendications 1 à 7, **caractérisé en ce que** les éléments d'appui (11) sont conçus de façon différente par endroits et/ou réalisés de manière élastique de façon différente par endroits.

9. Utilisation d'un composant structural (1) selon l'une quelconque des revendications précédentes en tant que tige de prothèse, manchon, partie d'orthèse ou protecteur de sport.
